# FASCICULE DE BREVET EUROPEEN

(11) **EP 0 943 807 B1**
(45) Date de publication et mention de la délivrance du brevet: **20.08.2003**
(21) Numéro de dépôt: 99400484.4
(22) Date de dépôt: 01.03.1999
(51) Int. Cl.: F04D 19/04, F04D 17/16

(54) **Pompe turbomoléculaire**
Turbomolekularpumpe
Turbomolecular pump

(30) Priorité: 16.03.1998 FR 9803191
(43) Date de publication de la demande: 22.09.1999
(73) Titulaire: ALCATEL, 75008 Paris (FR)
(72) Inventeur: Bouille, André, 74000 Annecy (FR); Guilbert, Jean-François, 74960 Meythet (FR)
(74) Mandataire: Lamoureux, Bernard

(56) Documents cités:
- EP-A- 0 332 107
- EP-A- 0 397 051
- PATENT ABSTRACTS OF JAPAN vol. 18, no. 249 (M-1604), 12 mai 1994 & JP 06 033874 A (ULVAC KURAIO KK), 8 février 1994

## Description

La présente invention concerne une pompe turbomoléculaire, voir EP-A - 0 397 051.

Par pompe turbomoléculaire, on entend toute pompe à vide secondaire d'un type mécanique à rotor tournant, qu'elle soit à ailettes ou à tambour, ou mixte.

Dans les procédés industriels où une enceinte doit être mise sous vide, le groupe de pompage comporte notamment une pompe turbomoléculaire reliée à l'enceinte à vider par l'intermédiaire d'une vanne.

La présente invention a pour but de diminuer l'encombrement d'un tel assemblage, et de réduire le nombre de joints d'étanchéité.

L'invention a ainsi pour objet une pompe turbomoléculaire comprenant un rotor logé à l'intérieur d'un carter comportant une entrée pour l'aspiration et une sortie pour le refoulement, ladite pompe étant associée à son entrée à une vanne comportant un mécanisme de vanne à l'intérieur d'une enveloppe, caractérisée en ce que ladite enveloppe de la vanne est monobloc avec ledit carter de la pompe.

On va maintenant donner la description d'un exemple particulier de mise en oeuvre de l'invention en se référant au dessin annexé dans lequel :

La figure 1 montre une pompe turbomoléculaire selon l'invention reliée à une enceinte à vider.

La figure 2 est une vue agrandie de la vanne.

En se référant aux figures, on voit une pompe turbomoléculaire 1 comportant un rotor 2 logé à l'intérieur d'un carter 3.

Le rotor 2 comprend une pluralité d'étages 4 d'ailettes mobiles et le carter 3 supporte une pluralité d'étages d'ailettes statoriques 5.

En 6 a été figuré le rotor du moteur électrique d'entraînement, et en 7 le stator de ce même moteur.

Le carter 3 de la pompe comporte une sortie 8 de refoulement comprenant une bride de liaison 9 pour son assemblage avec une pompe primaire.

La pompe 1 est associée, à son entrée d'aspiration 10, à une vanne 11 comportant un mécanisme de vanne 12 situé à l'intérieur d'une enveloppe 13.

Conformément à l'invention, l'enveloppe 13 de la vanne 11 est monobloc avec le carter 3 de la pompe 1. L'enveloppe 13 et le carter 3 constituent donc une seule et même pièce sans assemblage.

L'ensemble est relié à une enceinte à vider 14 par le moyen de brides d'assemblage 15A-15B avec un joint d'étanchéité 16 entre les deux brides 15A et 15B.

Ainsi, la disposition selon l'invention permet d'éviter un assemblage par brides entre la pompe 1 et la vanne 11, et donc de diminuer l'encombrement et de supprimer un joint d'étanchéité entre la pompe et la vanne. La suppression d'un joint est bénéfique, car cela permet de diminuer la pollution de l'enceinte 14.

En effet, dans le cas où l'on pompe des gaz condensables, ceux-ci se condensent notamment sur les joints d'étanchéité difficiles à réchauffer.

La réduction de l'encombrement résultant de la suppression d'un assemblage permet en outre d'augmenter légèrement la conductance.

La vanne représentée est une vanne tiroir dont le mécanisme comprend deux clapets mobiles 17 et 18 soumis à un effort de rapprochement l'un vers l'autre par un ressort de rappel 19. Entre les deux clapets, est situé un chariot 20 lié à un axe de commande 21. Le chariot comprend des billes 22 qui, en position ouverte de la vanne (figure 2), sont en partie logées dans des gorges 22 aménagées dons les clapets, et permettant le rapprochement mutuel des clapets par l'effort du ressort de rappel 19.

Sur la figure 1, la vanne est en position fermée, les clapets sont en butée contre le fond de l'enveloppe 13 permettant, en poussant l'axe 21, de faire sortir les billes des gorges 12, et donc d'écarter les clapets 17 et 18.

Cette vanne tiroir est une vanne à fonctionnement en tout ou rien.

Il est cependant bien évident que l'invention s'applique à n'importe quel type de vanne, et en particulier au cas d'une vanne de régulation de débit, l'invention consistant dans le fait que l'enveloppe de la vanne et le carter de la pompe sont en une seule et même pièce sans assemblage.

## Revendications

1. Ensemble d'une pompe turbomoléculaire (1) et d'une vanne (11) comprenant un rotor (2) logé à l'intérieur d'un carter (3) comportant une entrée (10) pour l'aspiration, et une sortie (8) pour le refoulement, ladite pompe étant associée, à son entrée, à une vanne (11) comportant un mécanisme de vanne (12) à l'intérieur d'une enveloppe (13), **caractérisée en ce que** ladite enveloppe (13) de la vanne est monobloc avec ledit carter (3) de la pompe.

## Patentansprüche

1. Einhelt einer Turbomolekularpumpe (1) eines Ventils (11) mit einem Rotor (2), der innerhalb eines Gehäuses (3) angeordnet ist, das einen Eingang (10) zum Ansaugen und einen Ausgang (8) für den Ausstoß umfasst, welche Pumpe an ihrem Eingang an ein Ventil (11) angeschlossen ist, das einen Ventilmechanismus (12) in einem Gehäuse (13) umfasst, **dadurch gekennzeichnet, dass** das Gehäuse (13) des Ventils einstückig verbunden ist mit dem Gehäuse (3) der Pumpe.

## Claims

1. A molecular drag pump (1) and valve (11) assembly, the pump comprising a rotor (2) housed inside a case (3) having a suction inlet (10) and a delivery outlet (8), said pump being associated at its inlet with a valve (11) comprising a valve mechanism (12) inside a valve envelope (13), the pump being **characterized in that** the valve envelope (13) is integral with said pump case (3).
